# EUROPÄISCHE PATENTSCHRIFT

(11) **EP 1 035 053 B1**
(45) Veröffentlichungstag und Bekanntmachung des Hinweises auf die Patenterteilung: **07.07.2004**
(21) Anmeldenummer: 99125191.9
(22) Anmeldetag: 17.12.1999
(51) Int. Cl.: B65H 19/26, B65H 19/28

(54) **Verfahren zum Aufwickeln einer Materialbahn sowie Wickelmaschine zur Durchführung des Verfahrens**
Method for winding a material web and winding machine to perform the method
Méthode pour bobiner une bande de matériau et bobineuse pour réaliser cette méthode

(30) Priorität: 10.03.1999 DE 19910567
(43) Veröffentlichungstag der Anmeldung: 13.09.2000
(73) Patentinhaber: Voith Paper Patent GmbH, 89522 Heidenheim (DE)
(72) Erfinder: Madrzak, Zygmunt, 89522 Heidenheim (DE); Wohlfahrt, Matthias, 89522 Heidenheim (DE)

(56) Entgegenhaltungen:
- EP-A- 0 765 832
- WO-A-92/06913
- US-A- 5 014 924
- US-A- 5 901 917

## Beschreibung

Die Erfindung betrifft ein Verfahren zum Aufwickeln einer Materialbahn wie insbesondere einer Papier- oder Kartonbahn, bei dem die Materialbahn über eine Tragtrommel geführt und zwischen der Tragtrommel und dem Tambour ein Nip gebildet wird und die Materialbahn für einen jeweiligen Tambourwechsel durchtrennt wird, wobei die Materialbahn in mehreren quer zur Bahnlaufrichtung aufeinanderfolgenden Teilabschnitten mittels getrennter, jeweils nur einem Teilabschnitt zugeordneter allgemein in Querichtung verfahrbarer Trennelemente jeweils so geschnitten wird, daß in jedem Teilabschnitt jeweils ein auf den neuen, noch leeren Tambour aufführbarer Bahnanfang gebildet wird. Sie betrifft ferner eine Wickelmaschine gemäß dem Oberbegriff des Anspruchs 13.

Eine entsprechende Wickelmaschine wird beispielsweise am Ende einer der Herstellung oder Veredelung einer Materialbahn dienenden Maschine eingesetzt. Sie kann beispielsweise auch dazu dienen, eine bereits fertig gewickelte Wickelrolle umzuwickeln. Bei der betreffenden Maschine kann es sich beispielsweise um eine Papier-, Karton- oder Tissuemaschine handeln.

Zum Trennen der Materialbahn für einen jeweiligen Tambourwechsel sind verschiedene Einrichtungen bekannt. So werden neben Gooseneck und Randkobra heute zunehmend auch mit Hochdruck betriebene Wasserstrahldüsen eingesetzt. Ein Nachteil von Gooseneck und Randkobra besteht darin, daß die Materialbahn nicht sauber auf den neuen, noch leeren Tambour aufgeführt werden kann. Zudem gewährleistet das Trennen mit Luft keinen sauberen Schnitt, was insbesondere bei stark längs orientierten Papieren dazu führen kann, daß die Bahn nicht über die gesamte Breite reißt, sondern nach dem Trennen eines Teils der Bahn nur noch ein Längsriß auftritt. Der Nachteil einer Trennvorrichtung, bei der die Bahn in definierter Weise mittels einer Querbewegung getrennt wird, besteht darin, daß die Beschleunigung und die Geschwindigkeit der Trennelemente sehr hoch sein muß, damit die geschnittene Spitze nicht zu lang wird. Eine zu lange Spitze wirkt sich negativ auf die Wickelqualität aus.

Weiterhin offenbart die US-Patentschrift 5,014,924 ein Verfahren und eine Wickelmaschine zum Aufwickeln einer Materialbahn, insbesondere einer Papier- oder Kartonbahn, bei denen die Materialbahn über eine Tragtrommel geführt und zwischen der Tragtrommel und dem Tambour ein Nip gebildet wird und die Materialbahn für einen jeweiligen Tambourwechsel durchtrennt wird, wobei die Materialbahn in mehreren quer zur Bahnlaufrichtung aufeinanderfolgenden Teilabschnitten mittels getrennter, jeweils nur einem Teilabschnitt zugeordneter allgemein in Querrichtung verfahrbarer Trennelemente jeweils so geschnitten wird, daß in jedem Teilabschnitt jeweils ein auf den neuen, noch leeren Tambour aufführbarer Bahnanfang gebildet wird. Dabei wird die Materialbahn direkt auf dem neuen, noch leeren Tambour bei Anfeuchtung der Oberfläche desselben geschnitten. Die erzeugten Schnittzungen mit Dreiecksform haften dadurch direkt an der angefeuchteten Oberfläche des neuen, noch leeren Tambours und ein Überführen der Materialbahn auf den neuen, noch leeren Tambour wird gewährleistet.

Ziel der Erfindung ist, ein Verfahren sowie eine Wickelmaschine der eingangs genannten Art zu schaffen, mit denen ein möglichst sicherer Trennvorgang gewährleistet ist.

Hinsichtlich des Verfahrens wird diese Aufgabe erfindungsgemäß dadurch gelöst, daß die Materialbahn mittels der Trennelemente in Bahnlaufrichtung vor dem neuen, noch leeren Tambour geschnitten wird, daß für jeden Teilabschnitt der Materialbahn jeweils wenigstens zwei Trennelemente verwendet werden und daß die beiden für einen jeweiligen Teilabschnitt der Materialbahn verwendeten Trennelemente in dem mittleren Bereich des Teilabschnitts zur Bildung eines nicht geschnittenen Streifens in Querrichtung in einem Abstand voneinander angesetzt und anschließend bei laufender Materialbahn in entgegengesetzter Richtung nach außen verfahren werden.

Entsprechend ist die erfindungsgemäße Wickelmaschine dadurch gekennzeichnet, daß die Trennelemente in Bahnlaufrichtung vor dem neuen, noch leeren Tambour angeordnet sind und daß jedem Teilabschnitt der Materialbahn jeweils wenigstens zwei Trennelemente in einem Abstand voneinander zugeordnet sind, daß sie bei Ansetzung in dem mittleren Bereich des Teilabschnitts einen nicht geschnittenen Streifen ausbilden und anschließend bei laufender Materialbahn in entgegengesetzter Richtung nach außen verfahrbar sind.

Aufgrund dieser Ausbildung ist bei jedem Tambourwechsel stets ein äußerst sicherer und zuverlässiger Trennvorgang gewährleistet.

Von Vorteil ist, wenn als Trennelement jeweils ein berührungslos arbeitendes Trennelement wie insbesondere ein Wasserstrahl- oder Laserstrahl-Trennelement verwendet wird.

Die Materialbahn wird zweckmäßigerweise in wenigstens vier Teilabschnitten mittels getrennter Schneidelemente geschnitten.

In bestimmten Fällen ist es zweckmäßig, wenn die Materialbahn mittels der Schneidelemente in Bahnlaufrichtung vor der Tragtrommel geschnitten wird.

Bei einer zweckmäßigen alternativen Ausführungsform wird die Materialbahn mittels der Schneidelemente auf der Tragtrommel geschnitten.

Wird der Schneidvorgang bei an der Tragtrommel anliegendem vollem Tambour durchgeführt, so kann ein jeweiliger Streifen insbesondere in einem neuen, noch leeren Tambour und dem vollen Tambour gelegenen Bereich auf der Tragwalze durchtrennt werden. Dabei kann ein jeweiliger Streifen beispielsweise mittels einer Blasdüse, eines Schabers oder eines Wasserstrahls durchtrennt werden.

Wird der Schneidvorgang dagegen bei im Abstand von der Tragtrommel angeordnetem vollem Tambour durchgeführt, so kann ein jeweiliger Streifen insbesondere in dem freiliegenden Bereich zwischen einem neuen, noch leeren Tambour und dem vollen Tambour durchtrennt werden. Dabei kann ein jeweiliger Streifen beispielsweise mittels einer Blasdüse, eines Wasserstrahls oder eines beweglichen Elements wie insbesondere eines Abschlagmessers durchtrennt werden.

In bestimmen Fällen ist es zweckmäßig, wenn ein jeweiliger Streifen mittels eines in den Nip zwischen der Tragtrommel und dem neuen Tambour eingeführten doppelseitig wirkenden Klebeelements wie beispielsweise eines zweiseitigen Klebebands durchtrennt wird.

Grundsätzlich kann die Materialbahn mittels der Schneidelemente auch an dem neuen, noch leeren Tambour geschnitten werden.

Für einen jeweiligen Teilabschnitt der Materialbahn können beispielsweise zwei in Bahnlaufrichtung hintereinander angeordnete Schneidelemente verwendet werden.

So können beispielsweise wenigstens zwei sich in Querrichtung erstrekkende, zueinander parallele Reihen von Schneidelementen verwendet werden, wobei die Schneidelemente einer jeweiligen Reihe gemeinsam und die beiden Schneidelementereihen in entgegengesetzten Richtungen bewegt werden. Vorzugsweise werden in jeder Reihe jeweils wenigstens vier Schneidelemente verwendet.

Bei einer zweckmäßigen praktischen Ausführungsform des erfindungsgemäßen Verfahrens bzw. der erfindungsgemäßen Wickelmaschine werden die Schneidelemente einer jeden Reihe mittels einer Zahnstange bewegt und die beiden Zahnstangen vorzugsweise durch ein gemeinsames Ritzel in entgegengesetzten Richtungen bewegt. Die betreffende Bewegung kann insbesondere sowohl eine translatorische als auch eine rotatorische Bewegung sein. Es ist auch eine Kombination dieser beiden Bewegungsarten möglich. Zur Unterstützung des Anwickelns der ersten Lagen an den neuen Tambour kann beispielsweise ein doppelseitiges Klebeband verwendet werden.

In den Unteransprüchen sind weitere vorteilhafte Ausführungsformen der erfindungsgemäßen Wickelmaschine sowie des erfindungsgemäßen Verfahrens angegeben.

Die Erfindung wird im folgenden anhand von Ausführungsbeispielen unter Bezugnahme auf die Zeichnung näher erläutert; in dieser zeigen:
- Figur 1: eine schematische Darstellung einer Ausführungsform einer Wickelmaschine, bei der der Schneidvorgang bei an der Tragtrommel anliegendem vollem Tambour erfolgt,
- Figur 2: eine schematische Darstellung einer weiteren Ausführungsform einer Wickelmaschine, bei der der Schneidvorgang bei im Abstand von der Tragtrommel angeordnetem vollem Tambour erfolgt,
- Figur 3: eine schematische Darstellung zweier Zahnstangen, an denen jeweils Schneidelemente angebracht sind,
- Figur 4: eine schematische Darstellung eines Ausführungsbeispiels für einen Schneidvorgang, bei dem die Materialbahn in Bahnlaufrichtung vor oder auf der Tragtrommel geschnitten wird,
- Figur 5: eine schematische Darstellung einer weiteren Ausführungsform einer Vorrichtung zum Trennen der Materialbahn, und
- Figur 6: eine schematische Darstellung einer weiteren Ausführungsform einer Vorrichtung zum Trennen der Materialbahn.

Figur 1 zeigt in rein schematischer Darstellung eine beispielhafte Ausführungsform einer erfindungsgemäßen Wickelmaschine 10 zum Aufwickeln einer Materialbahn 12 auf einen Tambour 14, 14'. Bei der Materialbahn 12 kann es sich insbesondere um eine Papier- oder Kartonbahn handeln. Die Wickelmaschine 10 kann somit insbesondere am Ende einer Papier-, Karton- oder Tissuemaschine vorgesehen sein.

Zur Herstellung einer Wickelrolle 16 wird die Materialbahn 12 im Anschluß an eine Breitstreckwalze 18 über eine Tragtrommel 20 geführt, die mit einem leeren Tambour 14' bzw. der entstehenden Wickelrolle 16 eines bereits angewickelten Tambours einen Nip 22 bildet. Die Tragtrommel 20 und die entstehende Wickelrolle 16 werden während des Wickelvorgangs miteinander in Kontakt gehalten, um diesen Nip 22 aufrechtzuerhalten.

Figur 1 zeigt die Wickelmaschine 10 in einer Betriebsphase unmittelbar vor einem Tambourwechsel, für den die Materialbahn 12 durchtrennt werden muß. Im vorliegenden Fall liegt die fertige Wickelrolle 16 bzw. der volle Tambour 14 an der Tragtrommel 20 an. Schräg oberhalb der Tragtrommel 20 wird auch bereits der neue, noch leere Tambour 14' bereitgehalten. Es ist auch bereits ein Nip 22 zwischen der Tragtrommel 20 und dem neuen Tambour 14' gebildet.

Wie anhand der Figur 1 zu erkennen ist, sind die Tragtrommel 20, der volle Tambour 14 sowie der neue Tambour 14' jeweils vorzugsweise mittels eines Zentrumsantriebs angetrieben.

Dieser Wickelmaschine 10 kann nun an verschiedenen Stellen eine berührungslos wirkende Trenneinrichtung 24 zugeordnet sein, die in der Figur 1 lediglich beispielhaft in einer Zone I, d.h. in Bahnlaufrichtung L vor der Tragtrommel 20 angeordnet ist. Die berührungslos arbeitende Trenneinrichtung 24 kann aber auch beispielsweise auf dem Tambour 20, d.h. in der Zone II der Figur 1 vorgesehen sein.

Figur 2 zeigt in schematischer Darstellung eine weitere Ausführungsform einer Wickelmaschine 10. Die Wickelmaschine 10 ist wieder in einer Betriebsphase unmittelbar vor einem Tambourwechsel dargestellt, für den die Materialbahn 12 durchtrennt werden muß. In diesem Fall wurde die fertige Wickelrolle 16 bzw. der volle Tambour 14 jedoch bereits von der Tragtrommel 20 entfernt. Der von der Tragtrommel 20 abgesetzte volle Tambour 14 nimmt seine Wechselposition ein.

Der Schneidvorgang erfolgt im vorliegenden Fall somit bei im Abstand von der Tragtrommel 20 angeordnetem vollem Tambour 14. Im übrigen besitzt diese Ausführungsform zumindest im wesentlichen den gleichen Aufbau wie die der Figur 1. Einander entsprechende Teile sind mit den gleichen Bezugszeichen versehen. Auch dieser Wickelmaschine 10 kann somit eine berührungslos wirkende Trenneinrichtung 24 zugeordnet. Im vorliegenden Fall ist diese Trenneinrichtung 24 beispielsweise in einer Zone III am neuen, noch leeren Tambour 14' vorgesehen.

Figur 3 zeigt in schematischer Darstellung eine mögliche Ausführungsform der bei den zuvor beschriebenen Wickelmaschinen 10 einsetzbaren Trenneinrichtung 24. Diese umfaßt im vorliegenden Fall zwei zueinander parallele, sich quer zur Bahnlaufrichtung L erstreckende sowie in Querrichtung bewegbare Zahnstangen 26, 26', an denen jeweils vier berührungslos arbeitende Schneidelemente 28, 28' angebracht sind. Die beiden Zahnstangen 26, 26' sind durch ein gemeinsames Ritzel 30 in entgegengesetzten Richtungen bewegbar.

Es sind somit zwei sich in Querrichtung erstreckende, zueinander parallele Reihen von Schneidelementen 28, 28' vorgesehen, wobei die Schneidelemente 28, 28' einer jeweiligen Reihe gemeinsam und die beiden Schneidelementereihen in entgegengesetzten Richtungen bewegbar sind.

Als Trennelement 28, 28' kann jeweils ein berührungslos arbeitendes Trennelement wie insbesondere ein Wasserstrahl- oder Laserstrahl-Trennelement vorgesehen sein.

Die berührungslos arbeitenden Schneidelemente 28, 28' sind auf vier Teilabschnitte a - d der Materialbahn 12 verteilt (vgl. insbesondere auch die Figuren 4 und 5), wobei einem jeweiligen Teilabschnitt jeweils zwei in Bahnlaufrichtung L hintereinander liegende Schneidelemente 28, 28' zugeordnet sind, die an verschiedenen Zahnstangen 26, 26' angebracht sind.

Damit sind den quer zur Bahnlaufrichtung L aufeinanderfolgenden Teilabschnitten a - d der Materialbahn 12 getrennte, jeweils allgemein in Querrichtung verfahrbare Schneidelemente 28, 28' zugeordnet, um in jedem Teilabschnitt a - d jeweils einen auf den neuen, noch leeren Tambour 14' aufführbaren Bahnanfang zu bilden. Dabei sind jedem Teilabschnitt a - d der Materialbahn 12 jeweils zwei in Bahnlaufrichtung L hintereinander angeordnete, in entgegengesetzten Richtungen bewegbare Schneidelemente 28, 28' zugeordnet.

Bei der Anordnung gemäß Figur 3 wäre es auch denkbar, daß die erste Reihe der Trennelemente stationär und die zweite Reihe der Trennelemente beweglich angebracht ist, wobei dann die zweite Reihe den doppelten Weg zurücklegen müßte. Der Zeitbedarf für den Trennvorgang würde entsprechend zunehmen.

Figur 4 zeigt in schematischer Darstellung ein Ausführungsbeispiel für einen Schneidvorgang, bei dem die Materialbahn 12 in Bahnlaufrichtung L vor oder auf der Tragtrommel 20 geschnitten wird, d.h. die Trenneinrichtung 24 beispielsweise in der Zone I oder in der Zone II (vgl. Figur 1) angeordnet ist. In der Figur 4 sind die Schnittlinien, die durch die paarweise den Teilabschnitten a - d zugeordneten Schneidelemente 28, 28' erzeugt werden, dargestellt.

Danach werden die beiden für einen jeweiligen Teilabschnitt a - d der Materialbahn 12 verwendeten Schneidelemente 28, 28' in einem mittleren Bereich des Teilabschnitts zur Bildung eines nicht geschnittenen Streifens 32 in Querrichtung in einem Abstand voneinander angesetzt und anschließend bei laufender Materialbahn 12 in entgegengesetzter Richtung nach außen verfahren.

Erfolgt der Schneidvorgang bei an der Tragtrommel 20 anliegendem vollem Tambour 14 (vgl. Figur 1), so kann ein jeweiliger Streifen 32 in dem zwischen dem neuen, noch leeren Tambour 14' und dem vollen Tambour 14 gelegenen Bereich IV auf der Tragtrommel 20 durchtrennt werden. Hierbei kann ein jeweiliger Streifen 32 beispielsweise mittels einer Blasdüse, eines Schabers oder eines Wasserstrahls durchtrennt werden.

Erfolgt der Schneidvorgang dagegen bei im Abstand von der Tragtrommel 20 angeordnetem vollen Tambour 14 (vgl. Figur 2), so kann ein jeweiliger Streifen 32 in dem freiliegenden Bereich V zwischen dem neuen, noch leeren Tambour 14' und dem vollen Tambour 14 durchtrennt werden. Hierbei kann ein jeweiliger Streifen 32 beispielsweise mittels einer Blasdüse, eines Wasserstrahls oder eines beweglichen Elements wie insbesondere eines Abschlagmessers durchtrennt werden.

Grundsätzlich kann ein jeweiliger Streifen 32 auch mittels eines in den Nip 22 zwischen der Tragtrommel 20 und dem neuen Tambour 14' eingeführten doppelseitig wirkenden Klebeelements, vorzugsweise mittels eines zweiseitigen Klebebands, durchtrennt werden.

Zur Unterstützung des Anwickelns der ersten Lagen an den neuen Tambour 14' kann beispielsweise ein doppelseitiges Klebeband verwendet werden.

Figur 5 zeigt in schematischer Darstellung eine weitere Ausführungsform einer Vorrichtung 24 zum Trennen der Materialbahn. Dabei sind je zwei Trennelemente 28, 28' auch an einem drehbeweglichen Teil 34 gelagert, wobei sie zum Trennen der Materialbahn durch eine Bewegungsvorrichtung, beispielsweise wenigstens einen Hydraulik-/Pneumatikzylinder, in Rotation versetzt werden.

Figur 6 zeigt in schematischer Darstellung eine weitere Ausführungsform einer Vorrichtung 24 zum Trennen der Materialbahn. In diesem Fall ist je ein Trennelement 28, 28' auf einem drehbeweglichen Teil 36 gelagert. Gegebenenfalls können die Trennelemente in zwei Reihen angeordnet sein. Die Bewegungsvorrichtung zum Trennen der Materialbahn kann beispielsweise eine Schub-/Zugstange oder ein Seilzug sein.

### Bezugszeichenliste

- 10: Wickelmaschine
- 12: Materialbahn
- 14: voller Tambour
- 14': neuer, noch leerer Tambour
- 16: Wickelrolle
- 18: Breitstreckwalze
- 20: Tragtrommel
- 22: Nip
- 24: Schneideinrichtung
- 26: Zahnstange
- 26': Zahnstange
- 28: Schneidelement
- 28': Schneidelement
- 30: Ritzel
- 32: Streifen
- 34: drehbewegliches Teil
- 36: drehbewegliches Teil
- L: Bahnlaufrichtung
- a - d: Teilabschnitte der Materialbahn

## Patentansprüche

1. Verfahren zum Aufwickeln einer Materialbahn (12), insbesondere einer Papier- oder Kartonbahn, bei dem die Materialbahn (12) über eine Tragtrommel (20) geführt und zwischen der Tragtrommel (20) und dem Tambour (14, 14') ein Nip (22) gebildet wird und die Materialbahn (12) für einen jeweiligen Tambourwechsel durchtrennt wird, wobei die Materialbahn (12) in mehreren quer zur Bahnlaufrichtung (L) aufeinanderfolgenden Teilabschnitten (a- d) mittels getrennter, jeweils nur einem Teilabschnitt (a - d) zugeordneter allgemein in Querrichtung verfahrbarer Trennelemente (28, 28') jeweils so geschnitten wird, daß in jedem Teilabschnitt (a - d) jeweils ein auf den neuen, noch leeren Tambour aufführbarer Bahnanfang gebildet wird,
**dadurch gekennzeichnet ,**
**daß** die Materialbahn (12) mittels der Trennelemente (28, 28') in Bahnlaufrichtung (L) vor dem neuen, noch leeren Tambour (14') geschnitten wird,
**daß** für jeden Teilabschnitt (a - d) der Materialbahn (12) jeweils wenigstens zwei Trennelemente (28, 28') verwendet werden und
**daß** die beiden für einen jeweiligen Teilabschnitt (a - d) der Materialbahn (12) verwendeten Trennelemente (28, 28') in dem mittleren Bereich des Teilabschnitts (a - d) zur Bildung eines nicht geschnittenen Streifens (32) in Querrichtung in einem Abstand voneinander angesetzt und anschließend bei laufender Materialbahn (12) in entgegengesetzter Richtung nach außen verfahren werden.

2. Verfahren nach Anspruch 1,
**dadurch gekennzeichnet,**
**daß** als Trennelement (28, 28') jeweils ein berührungslos arbeitendes Trennelement, insbesondere ein Wasserstrahl- oder Laserstrahl-Trennelement, verwendet wird.

3. Verfahren nach Anspruch 1 oder 2,
**dadurch gekennzeichnet ,**
**daß** die Materialbahn (12) in wenigstens vier Teilabschnitten (a ∼ d) mittels getrennter Trennelemente (28, 28') geschnitten wird.

4. Verfahren nach einem der vorhergehenden Ansprüche,
**dadurch gekennzeichnet ,**
**daß** die Materialbahn (12) mittels der Trennelemente (28, 28') in Bahnlaufrichtung (L) vor der Tragtrommel (20) geschnitten wird.

5. Verfahren nach einem der Ansprüche 1 bis 3,
**dadurch gekennzeichnet ,**
**daß** die Materialbahn (12) mittels der Trennelemente (28, 28') auf der Tragtrommel (20) geschnitten wird.

6. Verfahren nach einem der vorhergehenden Ansprüche,
**dadurch gekennzeichnet,**
**daß** ein jeweiliger Streifen (32) mittels einer Blasdüse, eines Schabers oder eines Wasserstrahls durchtrennt wird.

7. Verfahren nach einem der vorhergehenden Ansprüche,
**dadurch gekennzeichnet,**
**daß** ein jeweiliger Streifen (32) mittels eines in den Nip (22) zwischen der Tragtrommel (20) und dem neuen Tambour (14') eingeführten doppelseitig wirkenden Klebeelements, vorzugsweise mittels eines zweiseitigen Klebebands, durchtrennt wird.

8. Verfahren nach einem der vorhergehenden Ansprüche,
**dadurch gekennzeichnet,**
**daß** für einen jeweiligen Teilabschnitt (a - d) der Materialbahn (12) zwei in Bahnlaufrichtung (L) hintereinander angeordnete Trennelemente (28, 28') verwendet werden.

9. Verfahren nach Anspruch 8,
**dadurch gekennzeichnet,**
**daß** wenigstens zwei sich in Querrichtung erstreckende, zueinander parallele Reihen von Trennelementen (28, 28') verwendet werden, wobei die Trennelemente (28, 28') einer jeweiligen Reihe gemeinsam und die beiden Trennelementereihen in entgegengesetzten Richtungen bewegt werden.

10. Verfahren nach Anspruch 9,
**dadurch gekennzeichnet,**
**daß** in jeder Reihe jeweils wenigstens vier Trennelemente (28 bzw. 28') verwendet werden.

11. Verfahren nach Anspruch 9 oder 10,
**dadurch gekennzeichnet ,**
**daß** die Trennelemente (28, 28') einer jeden Reihe mittels einer Zahnstange (26, 26') bewegt werden und die beiden Zahnstangen (26, 26') vorzugsweise durch ein gemeinsames Ritzel (30) in entgegengesetzten Richtungen bewegt werden, wobei die betreffende Bewegung vorzugsweise eine translatorische oder eine rotatorische Bewegung oder eine Kombination dieser beiden Bewegungsarten ist.

12. Verfahren nach einem der vorhergehenden Ansprüche,
**dadurch gekennzeichnet ,**
**daß** zur Unterstützung des Anwickels der ersten Lagen an den neuen Tambour (14') ein doppelseitiges Klebeband verwendet wird.

13. Wickelmaschine (10) zum Aufwickeln einer Materialbahn (12), insbesondere einer Papier- oder Kartonbahn, bei der die Materialbahn (12) über eine Tragtrommel (20) geführt und zwischen der Tragtrommel (20) und dem Tambour (14, 14') ein Nip (22) gebildet wird und die Materialbahn (12) für einen jeweiligen Tambourwechsel durchtrennt wird, insbesondere zur Durchführung des Verfahrens nach einem der Ansprüche 1 bis 12, wobei verschiedenen quer zur Bahnlaufrichtung (L) aufeinanderfolgenden Teilabschnitten (a - d) der Materialbahn (12) getrennte, jeweils allgemein in Querrichtung verfahrbare Trennelemente (28, 28') zugeordnet sind, um in jedem Teilabschnitt (a - d) jeweils einen auf den neuen, noch leeren Tambour (14') aufführbaren Bahnanfang zu bilden,
**dadurch gekennzeichnet ,**
**daß** die Trennelemente (28, 28') in Bahnlaufrichtung (L) vor dem neuen, noch leeren Tambour (14') angeordnet sind und
**daß** jedem Teilabschnitt (a - d) der Materialbahn (12) jeweils wenigstens zwei Trennelemente (28, 28') in einem Abstand voneinander zugeordnet sind, daß sie bei Ansetzung in dem mittleren Bereich des Teilabschnitts (a - d) einen nicht geschnittenen Streifen ausbilden und anschließend bei laufender Materialbahn (12) in entgegengesetzter Richtung nach außen verfahrbar sind.

14. Wickelmaschine nach Anspruch 13,
**dadurch gekennzeichnet ,**
**daß** als Trennelement (28, 28') jeweils ein berührungslos arbeitendes Trennelement, insbesondere ein Wasserstrahl- oder Laserstrahl-Trennelement, vorgesehen ist.

15. Wickelmaschine nach Anspruch 13 oder 14,
**dadurch gekennzeichnet ,**
**daß** wenigstens vier Teilabschnitten (a - d) der Materialbahn (12) getrennte Trennelemente (28, 28') zugeordnet sind.

16. Wickelmaschine nach einem der Ansprüche 13 bis 15,
**dadurch gekennzeichnet ,**
**daß** die Trennelemente (28, 28') in Bahnlaufrichtung (L) vor der Tragtrommel (20) angeordnet sind.

17. Wickelmaschine nach einem der Ansprüche 13 bis 16,
**dadurch gekennzeichnet,**
**daß** die Trennelemente (28, 28') auf der Tragtrommel (20) angeordnet sind.

18. Wickelmaschine nach einem der Ansprüche 13 bis 17,
**dadurch gekennzeichnet ,**
**daß** einem jeweiligen Teilabschnitt (a - d) der Materialbahn (12) zwei in Bahnlaufrichtung (L) hintereinander angeordnete Trennelemente (28, 28') zugeordnet sind.

19. Wickelmaschine nach Anspruch 18,
**dadurch gekennzeichnet,**
**daß** zwei sich in Querrichtung erstreckende, zueinander parallele Reihen von Trennelementen (28, 28') vorgesehen sind und daß die Trennelemente (28, 28') einer jeweiligen Reihe gemeinsam und die beiden Trennelementereihen in entgegengesetzten Richtungen bewegbar sind.

20. Wickelmaschine nach Anspruch 19,
**dadurch gekennzeichnet ,**
**daß** in jeder Reihe jeweils wenigstens vier Trennelemente (28, 28') vorgesehen sind.

21. Wickelmaschine nach Anspruch 19 oder 20,
**dadurch gekennzeichnet ,**
**daß** die Trennelemente (28, 28') einer jeden Reihe an einer in Querrichtung bewegbaren Zahnstange (26, 26') angebracht sind und daß die beiden Zahnstangen (26, 26') vorzugsweise durch ein gemeinsames Ritzel (30) in entgegengesetzten Richtungen bewegbar sind.

## Claims

1. Method of winding a material web (12), in particular a paper or board web, in which the material web (12) is guided over a carrier drum (20) and a nip (22) is formed between the carrier drum (20) and the spool (14, 14') and the material web (12) is severed for a respective spool change, the material web (12) being cut into a plurality of part sections (a - d) following one another transversely with respect to the web running direction (L) by means of separate dividing elements (28, 28') which are each assigned to only one part section (a - d) and which can be moved generally in the transverse direction, in each case in such a way that a web start which can be guided onto the new, still empty spool is in each case formed in each part section (a - d),
**characterized**
**in that** the material web (12) is cut by means of the dividing elements (28, 28') upstream of the new, still empty spool (14') in the web running direction (L),
**in that** in each case at least two dividing elements (28, 28') are used for each part section (a - d) of the material web (12), and
**in that** the two dividing elements (28, 28') used for a respective part section (a - d) of the material web (12) are set on at a distance from each other in the transverse direction in the central region of the part section (a - d) in order to form an uncut strip (32) and then, with the material web (12) moving, are moved outwards in opposite directions.

2. Method according to Claim 1, **characterized in that** the dividing element (28, 28') used is in each case a dividing element which operates without contact, in particular a water-jet or laser-beam dividing element.

3. Method according to Claim 1 or 2, **characterized in that**, by means of separate dividing elements (28, 28'), the material web (12) is cut into at least four part sections (a - d).

4. Method according to one of the preceding claims, **characterized in that**, by means of the dividing elements (28, 28'), the material web (12) is cut upstream of the carrier drum (20) in the web running direction (L).

5. Method according to one of Claims 1 to 3, **characterized in that**, by means of the dividing elements (28, 28'), the material web (12) is cut on the carrier drum (20).

6. Method according to one of the preceding claims, **characterized in that** a respective strip (32) is severed by means of a blower nozzle, a scraper or a water jet.

7. Method according to one of the preceding claims, **characterized in that** a respective strip (32) is severed by means of a double-sided adhesive element, preferably by means of a two-sided adhesive tape, introduced into the nip (22) between the carrier drum (20) and the new spool (14').

8. Method according to one of the preceding claims, **characterized in that**, for a respective part section (a - d) of the material web (12), two dividing elements (28, 28') arranged one after another in the web running direction (L) are used.

9. Method according to Claim 8, **characterized in that** use is made of at least two mutually parallel rows of dividing elements (28, 28') extending in the transverse direction, the dividing elements (28, 28') of a respective row being moved together and the two rows of dividing elements in opposite directions.

10. Method according to Claim 9, **characterized in that** in each row at least four dividing elements (28 or 28') are used in each case.

11. Method according to Claim 9 or 10, **characterized in that** the dividing elements (28, 28') of each row are moved by means of a rack (26, 26'), and the two racks (26, 26') are preferably moved in opposite directions by a common pinion (30), the relevant movement preferably being a translational or a rotational movement or a combination of these two movement types.

12. Method according to one of the preceding claims, **characterized in that**, in order to assist winding the first layers on the new spool (14'), a double-sided adhesive tape is used.

13. Winder (10) for winding a material web (12), in particular a paper or board web, in which the material web (12) is guided over a carrier drum (20) and a nip (22) is formed between the carrier drum (20) and the spool (14, 14'), and the material web (12) is severed for a respective spool change, in particular for implementing the method according to one of Claims 1 to 12, various part sections (a - d) of the material web (12) following one another transversely with respect to the web running direction (L) being assigned separate dividing elements (28, 28') which can in each case be moved generally in transverse direction in order, in each part section (a - d), in each case to form a web start that can be led onto the new, still empty spool (14'),
**characterized**
**in that** the dividing elements (28, 28') are arranged upstream of the new, still empty spool (14') in the web running direction (L), and
**in that** each part section (a - d) of the material web (12) is in each case assigned at least two dividing elements (28, 28') at a distance from one another in such a way that, when they are set on in the central region of the part section (a - d), they form an uncut strip and then, with the material web (12) moving, can be moved outwards in the opposite direction.

14. Winder according to Claim 13, **characterized in that** the dividing elements (28, 28') provided are in each case a dividing element which operates without contact, in particular a water-jet or laser-beam dividing element.

15. Winder according to Claim 13 or 14, **characterized in that** at least four part sections (a - d) of the material web (12) are assigned separate dividing elements (28, 28').

16. Winder according to one of Claims 13 to 15, **characterized in that** the dividing elements (28, 28') are arranged upstream of the carrier drum (20) in the web running direction (L).

17. Winder according to one of Claims 13 to 16, **characterized in that** the dividing elements (28, 28') are arranged on the carrier drum (20).

18. Winder according to one of Claims 13 to 17, **characterized in that** a respective part section (a - d) of the material web (12) is assigned two dividing elements (28, 28') arranged one after the other in the web running direction (L).

19. Winder according to Claim 18, **characterized in that** two mutually parallel rows of dividing elements (28, 28') extending in the transverse direction are provided, the dividing elements (28, 28') of a respective row being moved together and the two rows of dividing elements in opposite directions.

20. Winder according to Claim 19, **characterized in that** in each row at least four dividing elements (28, 28') are provided in each case.

21. Winder according to Claim 19 or 20, **characterized in that** the dividing elements (28, 28') of each row are fitted to a rack (26, 26') that can be moved in the transverse direction, and **in that** the two racks (26, 26') can preferably be moved in opposite directions by a common pinion (30).

## Revendications

1. Procédé pour enrouler une bande de matériau (12), notamment une bande de papier ou de carton, dans lequel la bande de matériau (12) est guidée sur un tambour porteur (20) et une fente de contact (22) est formée entre le tambour porteur (20) et le tambour (14, 14') et la bande de matériau (12) est sectionnée pour chaque changement de tambour, la bande de matériau (12) étant coupée à chaque fois en plusieurs portions partielles (a-d) successives transversalement à la direction d'avance de la bande (L) au moyen d'éléments séparateurs (28, 28') séparés, associés à chaque fois à une seule portion partielle (a-d) et déplaçables généralement dans la direction transversale, de telle sorte que dans chaque portion partielle (a-d), un début de bande est formé, pouvant être guidé par-dessus le nouveau tambour encore vide,
**caractérisé en ce que**
la bande de matériau (12) est coupée au moyen des éléments séparateurs (28, 28') dans la direction d'avance de la bande (L) avant le nouveau tambour encore vide (14'),
**en ce que** pour chaque portion partielle (a-d) de la bande de matériau (12) à chaque fois au moins deux éléments séparateurs (28, 28') sont utilisés et **en ce que** les deux éléments séparateurs (28, 28') utilisés pour une portion partielle respective (a-d) de la bande de matériau (12) sont placés à une certaine distance l'une de l'autre dans la direction transversale dans la région centrale de la portion partielle (a-d) pour former un ruban (32) non coupé et finalement sont déplacés vers l'extérieur en direction opposée lors de l'avance de la bande de matériau (12).

2. Procédé selon la revendication 1,
**caractérisé en ce que**
l'on utilise comme élément séparateur (28, 28') à chaque fois un élément séparateur fonctionnant sans contact, notamment un élément séparateur à jet d'eau ou à faisceau laser.

3. Procédé selon la revendication 1 ou 2,
**caractérisé en ce que**
la bande de matériau (12) est coupée en au moins quatre portions partielles (a-d) au moyen d'éléments séparateurs séparés (28, 28').

4. Procédé selon l'une quelconque des revendications précédentes,
**caractérisé en ce que**
la bande de matériau (12) est coupée au moyen des éléments séparateurs (28, 28') dans la direction d'avance de la bande (L) avant le tambour porteur (20).

5. Procédé selon l'une quelconque des revendications 1 à 3,
**caractérisé en ce que**
la bande de matériau (12) est coupée au moyen des éléments séparateurs (28, 28') sur le tambour porteur (20).

6. Procédé selon l'une quelconque des revendications précédentes,
**caractérisé en ce qu'**un
ruban respectif (32) est sectionné au moyen d'une buse de soufflage, d'un racloir ou d'un jet d'eau.

7. Procédé selon l'une quelconque des revendications précédentes,
**caractérisé en ce qu'**un
ruban respectif (32) est sectionné au moyen d'un élément adhésif agissant des deux côtés et introduit dans la fente de contact (22) entre le tambour porteur (20) et le nouveau tambour (14'), de préférence au moyen d'une bande adhésive des deux côtés.

8. Procédé selon l'une quelconque des revendications précédentes,
**caractérisé en ce que**
pour une portion partielle respective (a-d) de la bande de matériau (12), on utilise deux éléments séparateurs (28, 28') disposés l'un derrière l'autre dans la direction d'avance de la bande (L).

9. Procédé selon la revendication 8,
**caractérisé en ce que**
l'on utilise au moins deux rangées parallèles d'éléments séparateurs (28, 28') s'étendant dans la direction transversale, les éléments séparateurs (28, 28') d'une rangée respective étant déplacés ensemble et les deux rangées d'éléments séparateurs étant déplacées dans des directions opposées.

10. Procédé selon la revendication 9,
**caractérisé en ce que**
l'on utilise dans chaque rangée à chaque fois au moins quatre éléments séparateurs (28 respectivement 28').

11. Procédé selon la revendication 9 ou 10,
**caractérisé en ce que**
les éléments séparateurs (28, 28') de chaque rangée sont déplacés au moyen d'une crémaillère (26, 26') et les deux crémaillères (26, 26') sont déplacées dans des directions opposées de préférence par un pignon commun (30), le déplacement concerné étant de préférence un déplacement de translation ou de rotation ou une combinaison de ces deux types de déplacement.

12. Procédé selon l'une quelconque des revendications précédentes,
**caractérisé en ce que**
pour supporter le début de l'enroulement des premières couches sur le nouveau tambour (14'), on utilise une bande adhésive des deux côtés.

13. Bobineuse (10) pour enrouler une bande de matériau (12), notamment une bande de papier ou de carton, dans laquelle la bande de matériau (12) est guidée sur un tambour porteur (20) et une fente de contact (22) est formée entre le tambour porteur (20) et le tambour (14, 14') et la bande de matériau (12) est sectionnée pour chaque changement de tambour, notamment pour mettre en oeuvre le procédé selon l'une quelconque des revendications 1 à 12, des éléments séparateurs (28, 28') séparés, déplaçables en général à chaque fois dans la direction transversale étant associés à diverses portions partielles (a-d) successives de la bande de matériau (12) transversalement à la direction d'avance de la bande (L), afin de former dans chaque portion partielle (a-d) à chaque fois un début de bande pouvant être guidé par-dessus le nouveau tambour (14') encore vide,
**caractérisée en ce que**
les éléments séparateurs (28, 28') sont disposés dans la direction d'avance de la bande (L) avant le nouveau tambour (14') encore vide et **en ce que** l'on associe à chaque portion partielle (a-d) de la bande de matériau (12) à chaque fois au moins deux éléments séparateurs (28, 28') à une certaine distance l'un de l'autre, **en ce qu'**ils réalisent un ruban non coupé lors de la disposition dans la région centrale de la portion partielle (a-d) et finalement **en ce qu'**ils peuvent être déplacés vers l'extérieur en direction opposée lors de l'avance de la bande de matériau (12).

14. Bobineuse selon la revendication 13,
**caractérisée en ce que**
l'on prévoit en tant qu'élément séparateur (28, 28') à chaque fois un élément séparateur fonctionnant sans contact, notamment un élément séparateur à jet d'eau ou à faisceau laser.

15. Bobineuse selon la revendication 13 ou 14,
**caractérisée en ce que**
l'on associe des éléments séparateurs (28, 28') à au moins quatre portions partielles (a-d) de la bande de matériau (12).

16. Bobineuse selon l'une quelconque des revendications 13 à 15,
**caractérisée en ce que**
les éléments séparateurs (28, 28') sont disposés avant le tambour porteur (20) dans la direction d'avance de la bande (L).

17. Bobineuse selon l'une quelconque des revendications 13 à 16,
**caractérisée en ce que**
les éléments séparateurs (28, 28') sont disposés sur le tambour porteur (20).

18. Bobineuse selon l'une quelconque des revendications 13 à 17,
**caractérisée en ce que**
l'on associe à chaque portion partielle respective (a-d) de la bande de matériau (12) deux éléments séparateurs (28, 28') disposés l'un derrière l'autre dans la direction d'avance de la bande (L).

19. Bobineuse selon la revendication 18,
**caractérisée en ce que**
l'on prévoit deux rangées parallèles d'éléments séparateurs (28, 28') s'étendant dans la direction transversale, et **en ce que** les éléments séparateurs (28, 28') d'une rangée respective peuvent être déplacés en commun et les deux rangées d'éléments séparateurs peuvent être déplacées dans des directions opposées.

20. Bobineuse selon la revendication 19,
**caractérisée en ce que**
l'on prévoit dans chaque rangée au moins quatre éléments séparateurs (28, 28').

21. Bobineuse selon la revendication 19 ou 20,
**caractérisée en ce que**
les éléments séparateurs (28, 28') de l'une de chaque rangée sont montés sur une crémaillère (26, 26') pouvant se déplacer dans la direction transversale et **en ce que** les deux crémaillères (26, 26') peuvent de préférence être déplacées par un pignon commun (30) dans des directions opposées.
